# EUROPÄISCHE PATENTSCHRIFT

(11) **EP 1 705 303 B1**
(45) Veröffentlichungstag und Bekanntmachung des Hinweises auf die Patenterteilung: **08.10.2008**
(21) Anmeldenummer: 06003260.4
(22) Anmeldetag: 17.02.2006
(51) Int. Cl.: E04B 2/74, A47B 97/00, G09F 15/00

(54) **Raumgestaltungssystem**
System for room design
Système pour aménagement intérieur

(30) Priorität: 25.02.2005 DE 202005003274 U
(43) Veröffentlichungstag der Anmeldung: 27.09.2006
(73) Patentinhaber: Knobel, Eugen, 6300 Zug (CH); Nies, Wolfgang, 57489 Drolshagen (DE); Schäufele, Frank, 73277 Owen/Teck (DE)
(72) Erfinder: Knobel, Eugen, 6300 Zug (CH); Nies, Wolfgang, 57489 Drolshagen (DE); Schäufele, Frank, 73277 Owen/Teck (DE)
(74) Vertreter: Ruckh, Rainer Gerhard

(56) Entgegenhaltungen:
- EP-A- 1 293 149
- DE-A1- 4 235 764
- DE-U1- 9 408 189
- DE-U1- 29 920 614
- US-A- 3 290 131
- US-A- 5 724 778
- US-B1- 6 272 779

## Beschreibung

Die Erfindung betrifft ein Verfahren zur Gestaltung von Räumen.

Zu gestaltende Räume können von Klassenzimmern in Schulen gebildet sein. In derartigen Klassenzimmern stehen typischerweise im Frontbereich angeordnete höhenverstellbare und fest installierte Tafelsysteme als Präsentationssysteme zur Verfügung. In diesen klassischen Klassenzimmern werden die Schüler in einem so genannten Frontalunterricht unterrichtet, das heißt der Lehrer hält im Frontbereich vor dem Tafelsystem den Unterricht, die Bänke in dem Klassenzimmer sind dabei so ausgerichtet, dass die Blickrichtungen der Schüler auf den Lehrer ausgerichtet sind.

Im Zuge der Einführung neuartiger Lernmethoden wie zum Beispiel der Durchführung von Gruppenarbeit oder generell teamorientierter Arbeitsmethoden erfolgt in zunehmendem Maße eine Abkehr zum bekannten Frontalunterricht. Mit der Änderung der Lernmethoden geht gleichzeitig eine Änderung der Anforderungen an die Räumlichkeiten im Schulbereich einher.

Die Durchführung von Gruppenarbeit und teamorientierter Projektarbeit erfordert den Einsatz von geeigneten Lernwerkzeugen, zu welchen Computer aber auch Präsentationssysteme zur Visualisierung von Arbeitsergebnissen gehören. Entsprechend diesen Anforderungen besteht auch ein Bedarf an einer Umgestaltung klassischer Klassenzimmer. Durch Einteilung des Klassenverbands in einzelne Gruppen und Teams benötigen diese vorzugsweise abgrenzbaren Bereiche, wobei in den einzelnen Gruppenbereichen auch unterschiedliche Lernwerkzeuge und insbesondere Präsentationssysteme benötigt werden. Die stationär im Frontbereich des Klassenzimmers angeordneten Tafelsysteme sind hierfür völlig unzureichend.

Prinzipiell können diese Anforderungen durch Anschaffung von neuem hierfür geeignetem Mobiliar erfüllt werden. Dies erfordert jedoch hohe Investitionen, für welche gerade im öffentlichen Bereich keine ausreichenden Geldmittel vorhanden sind.

Aus der US 6,272,779 B1 ist ein Montagesystem für Tafeln mit Präsentationsflächen bekannt. Das Montagesystem umfasst einen mehrteiligen Rahmen in welchen die jeweilige Tafel einsetzbar ist. Die Teile des Rahmens weisen Federverbindungen auf, mittels derer diese verbindbar sind. An oberen Eckenteilen des Rahmens sind kurvenförmige Aufnahmen vorgesehen, mittels derer die Tafel an einer Schiene eingehängt werden kann. Weiterhin können die Tafeln auf Ständern abgestellt werden. Dokument US 6, 272, 779 B1 offenbart ein Verfahren zur Gestaltung von Raümen mit den Verfahrensschritten des Preambels des Anspruchs 1.

Aus der US 5,724,778 ist ein Montageset zum Aufbau eines Rahmengestells bekannt. An dem Rahmengestell können Panels eingehängt werden, deren Oberflächen als Anzeigeflächen genutzt werden können. Das Rahmengestell kann in Büroräumen aufgestellt werden um so die Bürofläche unterteilen zu können.

Die DE 42 35 794 A1 betrifft einen Träger mit stufenloser Höhenverstellung. Der Träger umfasst eine Trägerplatte mit einer Auflageplatte für Zeichenpapier.

Die EP 1 293 149 A1 betrifft eine Halte- und Führungseinrichtung für Tafeln und dergleichen, welche eine Wandschiene und mehrere Trägerelemente aufweist, die mit einem hakenförmigen Ende in einem Halteabschnitt der Wandschiene eingehängt werden können.

Die DE 94 08 189 U1 betrifft eine Hängeschiene zur Halterung von Trägerelementen. Die Hängeschiene besteht aus einer Profilschiene, an deren Unterseite ein lösbares Befestigungsmittel zur Halterung von Zeichnungen oder dergleichen integriert ist.

Der Erfindung liegt die Aufgabe zugrunde ein Verfahren bereitzustellen, welches eine flexibel und kostengünstige Gestaltung von Räumen ermöglicht.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Das erfindungsgemäße Verfahren dient zur Gestaltung von Räumen, welche von Büroräumen, Schulräumen, Konferenzräumen oder Seminarräumen gebildet sind. Zur Bereitstellung unterschiedlicher Nutzungsmöglichkeiten der Räume und zur Erweiterung deren Funktionalität wird eine Anordnung von Tafeln verwendet, deren Vorder- und Rückseiten Präsentationsflächen bilden. Die Tafeln der Anordnung können mittels einer Anordnung von ersten Aufnahmen wahlweise an Wänden und Möbeln eines Raumes reversibel lösbar befestigt werden. Bei als Schränken ausgebildeten Möbeln können die in den ersten Aufnahmen geführten Tafeln Türen bilden. Weiterhin können die Tafeln Raumteiler in dem Raum bilden, in dem diese an zweiten Aufnahmen reversibel lösbar befestigt werden.

Ein wesentlicher Vorteil der Erfindung besteht darin, dass durch die Ausbildung der Aufnahmen Tafeln in unterschiedlicher Anzahl und Größe sowohl als Präsentationsmittel als auch als Raumteilersysteme eingesetzt werden können.

Ein weiterer wesentlicher Vorteil der Erfindung besteht weiter darin, dass ein Raumgestaltungssystem bereitgestellt wird, das in Räumen installiert werden kann, ohne dass hierzu das Mobiliar oder sonstige Einrichtungen verändert oder gar durch neue Einheiten ersetzt werden müssen. Vielmehr bilden die Aufnahmen modulare Einheiten, die an bestehenden Einheiten von Räumen, insbesondere Möbeln und Wänden, einfach auch nachträglich angebaut werden können.

Das Raumgestaltungssystem kann somit mit geringem Kostenaufwand installiert werden, wobei mit diesem gleichzeitig eine flexible und vielfältige Raumgestaltung durchführbar ist.

Die ersten Aufnahmen des Raumgestaltungssystems bestehen bevorzugt aus einzelnen Schienen oder aus Schienensystemen mit mehreren in unterschiedlichen Höhenlinien verlaufenden Schienen. Diese können einfach an Möbeln, insbesondere Schränken, fixiert werden, wobei ein wesentlicher Vorteil hierbei darin besteht, dass an den Möbeln keine konstruktiven Veränderungen oder Anpassungen vorgenommen werden müssen um die Installation der Schienen oder Schienensysteme durchzuführen. Weiterhin können die Schienen oder Schienensysteme an den Wänden von Räumen befestigt werden.

Die zu Präsentationszwecken eingesetzten Tafeln werden an diesen Schienen oder Schienensystemen verschiebbar gelagert. Hierzu sind als weitere Bestandteile Halterungen vorgesehen, die vorzugsweise an den oberen Rändern der Tafeln angeschraubt werden. Die Schraubverbindungen bilden reversibel lösbare Befestigungsmittel, so dass je nach Bedarf die Halterungen an unterschiedlichen Tafeln befestigt werden können.

Zur Führung in den Schienen weisen die Halterungen Führungselemente auf. Zweckmäßigerweise münden die Führungselemente an den Unterseiten der Halterungen aus, so dass Halterungen mit einer daran fixierten Tafel einfach in die jeweilige Schiene eingehängt werden können.

Besonders vorteilhaft weist jede Halterung zwei Führungselemente auf, die beidseits an einer daran fixierten Tafel über diese hervorstehen. Dadurch kann wahlweise die Halterung mit dem ersten oder zweiten Führungselement in die Schiene eingehängt werden. Dadurch wird erreicht, dass die an den Halterungen fixierte Tafel wahlweise gewendet und je nach Bedarf mit der ersten oder zweiten Präsentationsfläche sichtbar an den Schienen geführt werden kann. Damit stehen beide Präsentationsflächen der Tafel zur Beschriftung oder generell zu Präsentationszwecken zur Verfügung.

Die an Schränken oder dergleichen in den ersten Aufnahmen geführten Tafeln können eine Doppelfunktion erfüllen, in dem diese neben dem eigentlichen Verwendungszweck als Präsentationsmittel auch als Türen für ansonsten offen stehende Schränke genutzt werden.

Für den Fall, dass die Tafeln in den zweiten Aufnahmen des Raumgestaltungssystems gelagert sind, bilden diese Raumteiler innerhalb des jeweiligen Raumes. Die zweiten Aufnahmen sind dabei bevorzugt in Form von Ständern ausgebildet. Die Tafeln können dort einfach durch Einstecken in Klemmhalterungen oder dergleichen montiert werden. Auch bei der Verwendung als Raumteiler stehen beide Präsentationsflächen der Tafeln zu Präsentationszwecken zur Verfügung. Zur individuellen Anpassung der Präsentationsflächen sind die Ständer höhenverstellbar ausgebildet, so dass die Anbringhöhen der Tafeln nach Bedarf variiert werden können.

Generell sind die ersten und zweiten Aufnahmen derart ausgebildet, dass die Tafeln wahlweise an diesen angebracht werden können.

Das durch das erfindungsgemäße Verfahren bereitgestellte Raumgestaltungssystem eröffnet somit bei geringem Kosten- und Materialaufwand vielflächige Gestaltungs- und Nutzungsmöglichkeiten von Räumen.

Das Raumkonzept kann dabei sowohl in Büroräumen als auch in Seminar- und Konferenzräumen eingesetzt werden. Besonders vorteilhaft können Klassenzimmer in Schulen mit dem Raumgestaltungssystem ausgestattet werden. Damit können auf einfache Weise herkömmliche Klassenzimmer in ihrer Funktionalität erweitert werden, so dass dort mit einem hohen Qualitätsstandard auf flexible Weise moderne Unterrichtsmethoden wie Gruppenarbeit und Teamarbeit durchgeführt werden können. Durch die Anbringung von ersten Aufnahmen an Wänden und Schränken des Klassenzimmers können dort Tafeln verschiebbar angeordnet und als Präsentationsmittel genutzt werden. Durch die Anordnung von Tafeln in den zweiten Aufnahmen kann das Klassenzimmer in unterschiedlicher Weise in verschiedene Segmente abgeteilt werden, so dass in den auf diese Weise abgetrennten Teilräumen einzelne Gruppen des Klassenverbands ungestört unterschiedliche Aufgaben abarbeiten können.

Die Erfindung wird im Nachstehenden anhand der Zeichnungen erläutert. Es zeigen:
- Figur 1:: Schematische Darstellung einer mittels Halterungen an einer Schiene verschiebbar gelagerten Tafel.
- Figur 2:: Schematische Darstellung eines Schienensystems zur verschiebbaren Lagerung von in unterschiedlichen Ebenen verlaufenden Tafeln.
- Figur 3:: Darstellung einer Schiene an einem Schrank mit Schiebetüren zur Lagerung von Tafeln.
- Figur 4:: Darstellung von Schienen an einem Schrank ohne Türen zur Lagerung von Tafeln.
- Figur 5:: Darstellung einer in einem Ständer gelagerten Tafel.
- Figur 6:: Darstellung einer in einem Gestell gelagerten Tafel.
- Figur 7:: Längsschnitt durch die Anordnung gemäß Figur 6.
- Figur 8:: Variante des Gestells gemäß den Figuren 6 und 7.
- Figur 9:: Schematische Darstellung eines Klassenzimmers mit einer ersten Stellvariante von Tafeln.
- Figur 10:: Schematische Darstellung des Klassenzimmers gemäß Figur 6 mit einer zweiten Stellvariante von Tafeln.

Figur 1 zeigt eine Tafel 1, welche als Präsentationsmittel eines Raumgestaltungssystems, welches in Räumen wie Büroräumen, Schulräumen, Konferenz- oder Seminarräumen installiert werden kann. Die gegenüberliegenden rechteckigen Oberflächen der Tafel 1 bilden Präsentationsflächen 1a, 1b. Diese Präsentationsflächen 1a, 1b können beschriftet werden. Zudem können an diesen Präsentationselemente wie Papierblätter, Poster oder dergleichen fixiert werden. Die Tafel 1 besteht bevorzugt aus Kunststoff.

Die Tafel 1 ist an einer Wand 2 verschiebbar gelagert. Hierzu sind erste Auf nahmen als Bestandteil des Raumgestaltungssystems vorgesehen, die im vorliegenden Fall von einer Schiene 3 und mehreren identisch ausgebildeten Halterungen 4 gebildet sind. In Figur 1 ist nur eine dieser Halterungen 4 dargestellt.

Die Schiene 3 besteht aus Metall und/oder Kunststoff und ist an der Wand 2 befestigt. Beispielsweise kann die Schiene 3 an der Wand 2 angeschraubt werden. Die Schiene 3 weist einen Grundkörper 3a auf, an deren Oberseite ein leistenförmiges Schienenelement 3b angeordnet ist. Die so ausgebildete Schiene 3 weist einen über ihre Länge konstanten Querschnitt auf.

Die Halterungen 4 sind jeweils mit Schrauben 5 an dem oberen Rand der Tafel 1 befestigt. Im Zentrum der Halterung 4 ist eine an deren Unterseite ausmündende Ausnehmung vorgesehen, die eine Rastaufnahme 6 für die Tafel 1 bildet. Die Ausnehmung erstreckt sich über die gesamte Länge der Halterung 4 und weist einen konstanten, an die Breite der Tafel 1 angepassten Querschnitt auf. Beidseits der Rastaufnahme 6 sind zwei identisch ausgebildete Führungselemente 7 vorgesehen.

Die so ausgebildete Halterung 4 ist spiegelsymmetrisch zu deren Längsachse ausgebildet. Die Führungselemente 7 sind im Wesentlichen von an der Unterseite der Halterung 4 ausmündenden Ausnehmungen gebildet, deren Formen an die Form des Schienenelements 3b der Schiene 3 angepasst sind. Im vorliegenden Fall sind die Führungselemente 7 als Gleitbeschläge ausgebildet. Alternativ können in den Führungselementen 7 auch Rollen angeordnet sein, so dass die Führungselemente 7 Rollenlagerungen bilden.

Jedes der Führungselemente 7 steht über eine der Präsentationsfläche 1a, 1b der Tafel 1 hervor. Für die Lagerung an der Schiene 3 kann wahlweise eines der Führungselemente 7 in das Schienenelement 3b der Schiene 3 eingehängt werden, wodurch die Tafel 1 mit der einen oder anderen Präsentationsfläche 1a, 1b sichtbar an der Wand 2 verschiebbar gelagert ist.

Figur 2 zeigt eine Weiterbildung der ersten Aufnahmen des Raumgestaltungssystems gemäß Figur 1. Die ersten Aufnahmen weisen in diesem Fall ein Schienensystem 3' auf, welches wiederum an einer Wand 2 befestigt ist. Das Schienensystem 3' weist im vorliegenden Fall zwei Schienen 3 auf An dem Grundkörper 3a des Schienensystems 3' befinden sich zwei in unterschiedlichen Höhenlinien, parallel zueinander verlaufende und identisch ausgebildete Schienenelemente 3b. An den Schienenelementen 3b der so ausgebildeten Schienen 3 können wiederum mit den Halterungen 4 Tafeln 1 verschiebbar gelagert werden. An der unteren Schiene 3 ist wie aus Figur 2 dargestellt eine erste Tafel 1 geführt. Hierzu sind analog zur Ausfiihrungsform gemäß Figur 1 am oberen Rand der Tafel 1 Halterungen 4 mit Führungselementen 7 festgeschraubt. Durch Einhängen eines der Führungselemente 7 dieser Halterungen 4 ist diese erste Tafel 1 in einer ersten Ebene an dem Schienensystem 3' verschiebbar geführt.

An der zweiten oberen Schiene 3 des Schienensystems ist eine zweite Tafel 1 in einer parallel zur ersten Tafel 1 orientierten Ebene geführt. Hierzu sind wiederum an der Oberseite dieser zweiten Tafel 1 Halterungen 4 fixiert. Jedoch werden die Führungselemente 7 dieser Halterungen 4 nicht in der zweiten Schiene 3 geführt. Vielmehr sind die Halterungen 4 an der zweiten Tafel 1 jeweils über stegförmige Verbindungselemente 8 mit weiteren Halterungen 4 verbunden. Die Verbindungselemente bestehen aus Metall und/oder Kunststoff und können durch Schraubverbindungen mit den Halterungen 4 verbunden werden. An diesen Halterungen 4 wird keine Tafel 1 fixiert. Diese dienen vielmehr allein zur Führung in der zweiten Schiene 3. Durch die Konstruktion der über die Verbindungselemente 8 verbundenen Halterungen 4 wird die zweite Tafel 4 in einem größeren Abstand als die erste Tafel 1 zum Schienensystem 3' geführt.

Als optionale Fixierelemente sind an dem Grundkörper des Schienensystems 3' Stahlbänder 9 angebracht. Dort können dann mit Magnetköpfen und dergleichen Präsentationselemente wie Poster, Papiere und dergleichen fixiert werden. Schließlich sind als weitere Fixierelemente an der Unterseite des Schienensystems 3' Klemmrollen 10 zur Fixierung weiterer Präsentationselemente angeordnet.

Figur 3 zeigt einen Schrank 11, dessen Vorderseite mit einer Tür 12, vorzugsweise einer Schiebetür verschließbar ist. Auf der Oberseite des Schranks 11 ist ein Aufsatz 13 befestigt, an dessen Frontseite eine Schiene 3 befestigt ist. Die Schiene 3 ist entsprechend der Ausführungsform gemäß Figur 1 ausgebildet.
An der Schiene 3 ist über die Halterungen 4 gemäß Figur 1 eine Tafel 1 verschiebbar gelagert. Dabei ist die Tafel 1 in Abstand zur Tür 12 geführt, so dass durch die Tafel 1 die Funktion der Tür 12 nicht beeinträchtigt wird.

Figur 4 zeigt einen weiteren Schrank 14, dessen Frontseite offen ist und in welchem Regalfächer 15 angeordnet sind. In diesem Fall ist an der Frontseite des Schranks 14 eine Tafel 1 verschiebbar gelagert, die sich über die gesamte Höhe des Schrankes 14 erstreckt. Die Tafel 1 bildet in diesem Fall zusätzlich zu einer Präsentationseinheit gleichzeitig eine Tür für den Schrank 14. Aufgrund ihres hohen Gewichts ist die Tafel 1 an ihrem oberen und unteren Rand mittels der Halterungen 4 in Schienen 3 geführt.

Figur 5 zeigt eine zweite Aufnahme für Tafeln 1 als Bestandteil des Raumgestaltungssystems. Die zweite Aufnahme ist in Form eines Ständers 16 ausgebildet. Der Ständer 16 weist an seiner Oberseite eine Klemmhalterung 16a auf, in welche die Tafel 1 einsteckbar ist. Vorzugsweise wird die Tafel 1 allein durch die Klemmwirkung im Ständer 16 gehalten, so dass weitere Befestigungsmittel zur Fixierung der Tafel 1 nicht notwendig sind. Die Unterseite des Ständers 16 bildet ein Fußteil 16b mit welchem die Tafel 1 mit dem Ständer 16 auf dem Boden eines Raumes aufgestellt werden kann. Zweckmäßigerweise weist der Ständer 16 zusätzlich eine nicht dargestellte Höhenverstellung auf, wodurch die Anbringhöhe der Tafel 1 am Ständer 16 nach Bedarf geändert werden kann.

An dem Ständer 16 können zusätzlich Ablagen wie Ablagefächer angeordnet sein, auf welchen Gegenstände wie Ordner, Werbematerialien, Prospekte und dergleichen abgelegt werden können.

In den ersten und zweiten Aufnahmen können Tafeln 1 unterschiedlicher Gröβe wahlweise gelagert werden. Mit dem so ausgebildeten Raumgestaltungssystem kann eine variable und flexible Raumgestaltung in Räumen wie zum Beispiel Konferenz-, Seminarräumen oder Büroräumen durchgeführt werden.

Die Figuren 6 und 7 zeigen eine Ausführungsform einer zweiten Aufnahme in Form eines fahrbaren Gestells 161. Das Gestell 161 weist zwei in vertikaler Richtung verlaufende Pfosten 162 auf, wobei jeder Pfosten 162 auf einem Sockel 163 befestigt ist, an dessen Unterseite Räder 164 gelagert sind. Zwischen den Pfosten 162 ist eine Tafel 1 gelagert. Zur Lagerung der Tafel 1 münden an den gegenüberliegenden seitlichen Rändern der Tafel 1 Stifte 165 aus, die in Muffen in den Pfosten 162 einsteckbar sind. Die Muffen 166 sind von schlüssellochförmigen Bohrungen in den Pfosten 162 gebildet. Die Querschnitte der Stifte 165 sind so dimensioniert, dass diese mit Spiel in den verbreiterten oberen Bereich der Muffen 166 eingeführt werden können. Dann wird die Tafel 1 abgesenkt, so dass die Stifte 165 in den unteren schmalen Bereichen der Muffen 166 dicht anliegend und damit spielarm gehalten sind.

Figur 8 zeigt eine Variante des Gestells 161 gemäß den Figuren 6 und 7. Das Gestell 161 weist wiederum zwei Pfosten 162 auf, deren Längsachsen in vertikaler Richtung verlaufen und welche wiederum auf Sockeln 163 mit Rädern 164 gelagert sind. Im Unterschied zur Ausführungsform gemäß den Figuren 6 und 7 sind bei dem Gestell 161 gemäß Figur 8 die Pfosten 162 über Querverstrebungen 167 in Form von U-Profilen verbunden. Diese U-Profile verlaufen parallel und in Abstand zueinander. Das U-Profil ist so ausgebildet, dass in beide Schenkel des U-Profils wie in Figur 8 dargestellt Halterungen 4 eingehängt werden können, an welchen Tafeln befestigt werden können. Damit ist diese Ausführungsform gegenüber der Ausfiihrungsform gemäß den Figuren 6 und 7 dahin gehend erweitert, dass an dem Gestell 161 Tafeln in zwei Ebenen angebracht werden können.

Die Figuren 9 und 10 zeigen eine derartige Raumgestaltung am Beispiel eines Klassenzimmers 17. Das Klassenzimmer 17 weist einen konventionellen Aufbau auf mit einem an der Frontseite stationär angeordneten Tafelsystem 18. An einer Längsseite des Klassenzimmers 17 befindet sich eine erste Anordnung von Schränken 11 in Form von Einbauschränken. An der gegenüberliegenden Seite befinden sich drei weitere nebeneinander angeordnete Schränke 11.

Zur Durchführung von Gruppenarbeiten sind bei der Stellvariante gemäß Figur 9 im Klassenzimmer 17 verschiedene Arbeitsstationen eingerichtet. Eine erste Arbeitsstation ist von zwei rechteckigen Tischen 19 mit jeweils einem Computer 20 gebildet, wobei acht Stühle 21 entsprechende Sitzplätze bilden. Zwei weitere Arbeitsstationen sind jeweils von einem trapezförmigen Tisch 22 mit je zwei Stühlen 21 gebildet. Eine vierte Arbeitsstation ist von einer mobilen PC-Station 23 gebildet.

Die einzelnen Arbeitsstationen sind durch in Ständern 17 gelagerte Tafeln 1 getrennt, die neben ihrer Raumteilerfunktion auch zu Präsentationszwecken dienen. Weitere Tafeln 1 sind analog zu den Ausführungsformen gemäß den Figuren 1 und 3 mit nicht gesondert dargestellten Schienen 3 an den Frontseiten der Schränke 11 verschiebbar gelagert und dienen ebenfalls als Präsentationsmittel.

Figur 10 zeigt eine andere Stellvariante des Klassenzimmers 17. Die Tische 19 und 22 sind zu einem größeren Besprechungstisch zusammen gestellt. Die Computer 20 sind mit der PC-Station 23 im Frontbereich angeordnet. Die Raumteiler sind aus dem Klassenzimmer 17 entfernt. Die hierfür verwendeten Tafeln 1 sind an den Schränken 11 sowie an einer Wand 2 des Klassenzimmers 17 gelagert.

Die Raumgestaltung gemäß den Figuren 6 und 7 kann dahingehend erweitert sein, dass mit einem Transportwagen, beispielsweise in Form eines geeigneten Handwagens, Tafeln von einem Raum in einen anderen Raum transportiert werden können. Beispielsweise können im Lehrerzimmer einer Schule Tafeln vom Lehrpersonal für den Unterricht vorbereitet werden und dann in die jeweiligen Unterrichtsräume transportiert werden.

### Bezugszeichenliste

- (1): Tafel
- (1a,1b): Präsentationsfläche
- (2): Wand
- (3): Schiene
- (3a): Grundkörper
- (3b): Schienenelement
- (3'): Schienensystem
- (4): Halterung
- (5): Schraube
- (6): Rastaufnahme
- (7): Führungselement
- (8): Verbindungselement
- (9): Stahlband
- (10): Klemmrolle
- (11): Schrank
- (12): Tür
- (13): Aufsatz
- (14): Schrank
- (15): Regalfach
- (16): Ständer
- (16a): Klemmhalterung
- (16b): Fußteil
- (161): Gestell
- (162): Pfosten
- (163): Sockel
- (164): Rad
- (165): Stift
- (166): Muffe
- (167): Querverstrebung
- (17): Klassenzimmer
- (18): Tafelsystem
- (19): Tisch
- (20): Computer
- (21): Stuhl
- (22): Tisch
- (23): PC-Station

## Patentansprüche

1. Verfahren zur Gestaltung von Räumen, welche von Büroräumen, Schulräumen, Konferenzräumen oder Seminarräumen gebildet sind, wobei zur Bereitstellung unterschiedlicher Nutzungsmöglichkeiten der Räume und zur Erweiterung deren Funktionalität eine Anordnung von Tafeln (1) verwendet wird, deren Vorder- und Rückseiten Präsentationsflächen bilden, wobei die Tafeln (1) der Anordnung mittels einer Anordnung von ersten Aufnahmen wahlweise an Wänden (2) und Möbeln eines Raumes reversibel lösbar befestigt werden können, wobei die Tafeln (1) der Anordnung Raumteiler in dem Raum bilden können, in dem diese an zweiten Aufnahmen reversibel lösbar befestigt werden können, **dadurch gekennzeichnet, dass** bei als Schränken. (14) ausgebildeten Möbeln die in den ersten Aufnahmen geführten Tafeln (1) Türen (12) bilden.

2. Verfahren nach Anspruch 1, **dadurch gekennzeichnet, dass** die Tafeln (1) beidseitig beschriftet werden können.

3. Verfahren nach einem der Ansprüche 1 oder 2, **dadurch gekennzeichnet, dass** an den Präsentationsflächen (1a), (1b) der Tafeln (1) Präsentationselemente fixiert werden können.

4. Verfahren nach einem der Ansprüche 1 bis 3, **dadurch gekennzeichnet, dass** die ersten Aufnahmen an einem Rand einer Tafel (1) fixierbare Halterungen (4) aufweisen, wobei die Halterungen (4) an ihren gegenüberliegenden Rändern Führungselemente (7) aufweisen, mittels derer die Tafel (1) wahlweise mit einer der Präsentationsflächen (1a), (1b) freiliegend an einer Schiene (3) als weiterer Bestandteil der ersten Aufnahmen verschiebbar gelagert ist.

5. Verfahren nach Anspruch 4, **dadurch gekennzeichnet, dass** bei einer an einer Tafel (1) fixierten Halterung (4) ein erstes Führungselement (7) über die erste Präsentationsfläche (1a) und ein zweites Führungselement (7) über die zweite Präsentationsfläche (1b) der Tafel (1) hervorsteht.

6. Verfahren nach einem der Ansprüche 4 oder 5, **dadurch gekennzeichnet, dass** jede Halterung (4) eine an ihrer Unterseite ausmündende, in Längsrichtung der Halterung (4) verlaufende Ausnehmung als Rastaufnahme für die Tafel (1) aufweist, und dass die Führungselemente (7) beidseits der Ausnehmung parallel zu dieser verlaufen.

7. Verfahren nach Anspruch 6, **dadurch gekennzeichnet, dass** die Halterung (4) spiegelsymmetrisch zu deren Längsachse ausgebildet ist.

8. Verfahren nach einem der Ansprüche 6 oder 7, **dadurch gekennzeichnet, dass** die Führungselemente (7) jeweils eine an der Unterseite der Halterung (4) ausmündende Ausnehmung aufweisen, welche in eine Schiene (3) einführbar ist.

9. Verfahren nach Anspruch 8, **dadurch gekennzeichnet, dass** die Führungselemente (7) einer Halterung (4) als Gleitbeschläge ausgebildet sind.

10. Verfahren nach Anspruch 9, die Führungselemente (7) einer Halterung (4) Rollenlagerungen zur Führung an den Schienen (3) aufweisen.

11. Verfahren nach einem der Ansprüche 4 bis 10, **dadurch gekennzeichnet, dass** die Halterungen (4) mittels Schrauben (5) an den Tafeln (1) fixierbar sind.

12. Verfahren nach einem der Ansprüche 4 bis 11, **dadurch gekennzeichnet, dass** die Schienen (3) modulare Systeme bilden, welche ohne bauliche Veränderungen an Möbeln oder Wänden (2) in Räumen montierbar sind.

13. Verfahren nach Anspruch 12, **dadurch gekennzeichnet, dass** die Schienen (3) an Frontseiten von Schränken (11,14) montiert werden können, so dass daran geführte Tafeln (1) Türen für die Schränke (14) bilden.

14. Verfahren nach einem der Ansprüche 4 bis 13, **dadurch gekennzeichnet, dass** die ersten Aufnahmen Schienensysteme (3') mit mehreren in verschiedenen Höhenlinien verlaufenden Schienen (3) bilden.

15. Verfahren nach Anspruch 14, **dadurch gekennzeichnet, dass** an den Schienen (3) eines Schienensystems (3') in verschiedenen Ebenen verlaufenden Tafeln (1) geführt werden.

16. Verfahren nach Anspruch 15, **dadurch gekennzeichnet, dass** an einer ersten Schiene (3) an Halterungen (4) fixierte Tafeln (1) geführt werden.

17. Verfahren nach Anspruch 16, **dadurch gekennzeichnet, dass** an einer zweiten Schiene (3) Halterungen (4) geführt werden, die über Verbindungselemente (8) mit jeweils einer weiteren Halterung (4), welche an einer Tafel (1) fixierbar werden, verbunden sind.

18. Verfahren nach einem der Ansprüche 14 bis 17, **dadurch gekennzeichnet, dass** jedes Schienensystem (3') einen Grundkörper (3a) aufweist, an welchen die Schienen (3) ausmünden.

19. Verfahren nach Anspruch 18, **dadurch gekennzeichnet, dass** an den Grundkörpern (3a) Stahlbänder (9) vorgesehen sind, an welchen Magnetköpfe zur Fixierung von Präsentationselementen angebracht werden können.

20. Verfahren nach einem der Ansprüche 18 oder 19, **dadurch gekennzeichnet, dass** an den Grundkörpern (3a) Klemmrollen (10) zur Fixierung von Präsentationselementen angeordnet sind.

21. Verfahren nach einem der Ansprüche 1 bis 20, **dadurch gekennzeichnet, dass** die zweiten Aufnahmen von Ständern (16) gebildet sind.

22. Verfahren nach Anspruch 21, **dadurch gekennzeichnet, dass** die Ständer (16) an ihren Oberseiten ausmündende Klemmhalterungen (16a) aufweisen, in welche die Tafeln (1) eingesteckt werden können.

23. Verfahren nach einem der Ansprüche 21 oder 22, **dadurch gekennzeichnet, dass** die Ständer (16) höhenverstellbar ausgebildet sind.

24. Verfahren nach einem der Ansprüche 22 bis 23, **dadurch gekennzeichnet, dass** an den Ständern (16) Ablagen zur Aufnahme von Gegenständen angeordnet sind.

25. Verfahren nach einem der Ansprüche 1 bis 20, **dadurch gekennzeichnet, dass** die zweiten Aufnahmen von fahrbaren Gestellen (161) gebildet sind.

## Claims

1. Method for the design of rooms, which are formed by office rooms, schoolrooms, conference rooms or seminar rooms, wherein for provision of different possibilities of use of the rooms and for extension of the functionality thereof use is made of an arrangement of panels (1), the front and rear sides of which form presentation surfaces, wherein the panels (1) of the arrangement can be reversibly detachably fastened selectably to walls (2) and items of furniture of a room by means of an arrangement of first mounts, wherein the panels (1) of the arrangement can form a room divider in the room in that these can be reversibly detachably fastened to second mounts, **characterised in that** in the case of items of furniture constructed as cupboards (14) the panels (1) guided in the first mounts form doors (12).

2. Method according to claim 1, **characterised in that** the panels (1) can be written on on both sides.

3. Method according to one of claims 1 and 2, **characterised in that** presentation elements can be fixed to the presentation surfaces (1a, 1 b) of the panels (1).

4. Method according to any one of claims 1 to 3, **characterised in that** the first mounts have retainers (4) fixable to an edge of a panel (1), wherein the retainers (4) have, at the mutually opposite edges, guide elements (7) by means of which the panel (1) is selectably displaceably mounted, with one of the presentation surfaces (1a, 1b) exposed, on a rail (3) as a further component of the first mount.

5. Method according to claim 4, **characterised in that** when a retainer (4) is fixed to a panel (1) a first guide element (7) protrudes beyond the first presentation surface (1a) and a second guide element (7) protrudes beyond the second presentation surface (1b) of the panel (1).

6. Method according to one of claims 4 and 5, **characterised in that** each retainer (4) has a recess, which opens at its underside and extends in longitudinal direction of the retainer (4), as detent mount for the panel (1) and that the guide elements (7) extend on both sides of the recess parallel thereto.

7. Method according to claim 6, **characterised in that** the retainer (4) is of mirror symmetrical construction with respect to the longitudinal axis thereof.

8. Method according to one of claims 6 and 7, **characterised in that** the guide elements (7) each have a recess which opens at the underside of the retainer (4) and which is introducible into a rail (3).

9. Method according to claim 8, **characterised in that** the guide elements (7) of a retainer (4) are constructed as slide fittings.

10. Method according to claim 9, the guide elements (7) of a retainer (4) having roller bearings for guidance at the rails (3).

11. Method according to any one of claims 4 to 10, **characterised in that** the retainers (4) are fixable to the panels (1) by means of screws (5).

12. Method according to any one of claims 4 to 11, **characterised in that** the rails (3) form modular systems which can be mounted in rooms without constructional changes to items of furniture or walls (2).

13. Method according to claim 12, **characterised in that** the rails (3) can be mounted at front sides of cupboards (11, 14) so that panels (1) guided thereat form doors for the cupboards (14).

14. Method according to any one of claims 4 to 13, **characterised in that** the first mounts form rails systems (3') with several rails (3) extending at different height lines.

15. Method according to claim 14, **characterised in that** panels (1) extending in different planes are guided at the rails (3) of a rail system (3').

16. Method according to claim 15, **characterised in that** panels (1) fixed to retainers (4) are guided at a first rail (3).

17. Method according to claim 16, **characterised in that** retainers (4), which are each connected by way of connecting elements (8) with a respective further retainer (4) fixable to a panel (1), are guided at a second rail (3).

18. Method according to any one of claims 14 to 17, **characterised in that** each rail system (3') comprises a base body (3a) at which the rails (3) open.

19. Method according to claim 18, **characterised in that** steel strips (9), to which magnet heads for the fixing of presentation elements can be attached, are provided at the base bodies (3a).

20. Method according to one of claims 18 and 19, **characterised in that** clamping rollers (10) for the fixing of presentation elements are arranged at the base bodies (3a).

21. Method according to any one of claims 1 to 20, **characterised in that** the second mounts are formed by stands (16).

22. Method according to claim 21, **characterised in that** the stands (16) have clamping retainers (16a) which open at the upper sides thereof and into which the panels (1) can be inserted.

23. Method according to one of claims 21 and 22, **characterised in that** the stands (16) are constructed to be adjustable in height.

24. Method according to one of claims 22 and 23, **characterised in that** trays for reception of articles are arranged at the stands (16).

25. Method according to any one of claims 1 to 20, **characterised in that** the second mounts are formed by movable frames (161).

## Revendications

1. Système pour l'aménagement de locaux qui consistent en des salles de bureau, des salles de classe, des salles de conférence ou des salles de séminaire, sachant qu'afin de fournir différentes possibilités d'utilisation des locaux et de développer leur fonctionnalité, on utilise un ensemble de panneaux (1) dont les faces avant et arrière forment des surfaces de présentation, sachant que les panneaux (1) de l'ensemble peuvent être sélectivement fixés de manière détachable et réversible à des parois (2) et des meubles d'un local au moyen d'un ensemble de premiers éléments récepteurs, sachant que les panneaux (1) de l'ensemble peuvent former des diviseurs d'espace dans le local par le fait qu'ils peuvent être fixés de manière détachable et réversible sur des seconds éléments récepteurs, **caractérisé en ce que**, dans le cas de meubles sous la forme de placards (14), les panneaux (1) guidés dans les premiers éléments récepteurs forment des portes (12).

2. Système selon la revendication 1, **caractérisé en ce qu'**on peut écrire sur les deux faces des panneaux (1).

3. Système selon la revendication 1 ou 2, **caractérisé en ce que** des éléments de présentation peuvent être fixés en position sur les surfaces de présentation (1a, 1b) des panneaux (1).

4. Système selon l'une des revendications 1 à 3, **caractérisé en ce que** les premiers éléments récepteurs présentent des organes de maintien (4) pouvant être fixés en position sur un bord d'un panneau (1), sachant que les organes de maintien (4) présentent sur leurs bords opposés des parties de guidage (7) au moyen desquelles les panneaux (1) peuvent être sélectivement montés avec une de leurs surfaces de présentation (1a, 1b) à découvert sur un rail (3) comme autre composant des premiers éléments récepteurs.

5. Système selon la revendication 4, **caractérisé en ce que**, lorsqu'un organe de maintien (4) est fixé en position sur un panneau (1), une première partie de guidage (7) dépasse de la première surface de présentation (1a) et une deuxième partie de guidage (7) dépasse de la deuxième surface de présentation (1b) du panneau (1).

6. Système selon la revendication 4 ou 5, **caractérisé en ce que** chaque organe de maintien (4) présente, comme logement de crantage pour le panneau (1), un évidement s'étendant dans la direction longitudinale de l'organe de maintien (4) et débouchant sur sa face inférieure, et **en ce que** les parties de guidage (7) s'étendent parallèlement à l'évidement de part et d'autre de ce dernier.

7. Système selon la revendication 6, **caractérisé en ce que** l'organe de maintien (4) est réalisé symétrique par rapport à son axe longitudinal.

8. Système selon la revendication 6 ou 7, **caractérisé en ce que** les parties de guidage (7) présentent chacune un évidement qui débouche sur la face inférieure de l'organe de maintien (4) et qui peut être introduit dans un rail (3).

9. Système selon la revendication 8, **caractérisé en ce que** les parties de guidage (7) d'un organe de maintien (4) sont réalisées sous la forme de glissières.

10. Système selon la revendication 9, **caractérisé en ce que** les parties de guidage (7) d'un organe de maintien (4) présentent des paliers à rouleaux pour le guidage sur les rails (3).

11. Système selon l'une des revendications 4 à 10, **caractérisé en ce que** les organes de maintien (4) peuvent être fixés sur les panneaux (1) à l'aide de vis (5).

12. Système selon l'une des revendications 4 à 11, **caractérisé en ce que** les rails (3) constituent des systèmes modulaires qui peuvent être montés sur des meubles ou des parois (2) dans des locaux sans modifications structurelles.

13. Système selon la revendication 12, **caractérisé en ce que** les rails (3) peuvent être montés sur les faces avant de placards (11, 14), de sorte que les panneaux (1) guidés sur ces rails forment des portes pour les placards (14).

14. Système selon l'une des revendications 4 à 13, **caractérisé en ce que** les premiers éléments récepteurs forment des systèmes de rails (3') avec plusieurs rails (3) s'étendant à différentes hauteurs.

15. Système selon la revendication 14, **caractérisé en ce que** des panneaux (1) s'étendant dans différents plans sont guidés sur les rails (3) d'un système de rails (3').

16. Système selon la revendication 15, **caractérisé en ce que** des panneaux (1) fixés à des organes de maintien (4) sont guidés sur un premier rail (3).

17. Système selon la revendication 16, **caractérisé en ce que** des organes de maintien (4), qui sont reliés par l'intermédiaire d'éléments de liaison (8) à un autre organe de maintien respectif (4) qui peut être fixé sur un panneau (1), sont guidés sur un deuxième rail (3).

18. Système selon l'une des revendications 14 à 17, **caractérisé en ce que** chaque système de rails (3') présente un corps de base (3a) sur lequel débouchent les rails (3).

19. Système selon la revendication 18, **caractérisé en ce que** des bandes d'acier (9) sont prévues sur les corps de base (3a), sur lesquelles peuvent être installés des plots aimantés pour fixer en position des éléments de présentation.

20. Système selon la revendication 18 ou 19, **caractérisé en ce que** des galets de serrage (10) sont disposés sur les corps de base (3a) pour fixer en position des éléments de présentation.

21. Système selon l'une des revendications 1 à 20, **caractérisé en ce que** les seconds éléments récepteurs sont formés par des supports (16).

22. Système selon la revendication 21, **caractérisé en ce que** les supports (16) présentent des organes (16a) de maintien par serrage débouchant sur leurs faces supérieures, organes dans lesquels les panneaux (1) peuvent être emboîtés.

23. Système selon la revendication 21 ou 22, **caractérisé en ce que** les supports (16) sont conçus réglables en hauteur.

24. Système selon la revendication 22 ou 23, **caractérisé en ce que** des réceptacles destinés à recevoir des objets sont disposés sur les supports (16).

25. Système selon l'une des revendications 1 à 20, **caractérisé en ce que** les seconds éléments récepteurs sont formés par des châssis-supports mobiles (161).
